# EUROPÄISCHE PATENTSCHRIFT

(11) **EP 2 743 220 B1**
(45) Veröffentlichungstag und Bekanntmachung des Hinweises auf die Patenterteilung: **08.01.2020**
(21) Anmeldenummer: 13193256.8
(22) Anmeldetag: 18.11.2013
(51) Int. Cl.: B65H 7/00, B65H 9/10

(54) **Saugluftanpassung auf Bogenformat**
Adjustment of suction air to match sheet format
Adaptation d'air d'aspiration au format de feuille

(30) Priorität: 17.12.2012 DE 102012024619
(43) Veröffentlichungstag der Anmeldung: 18.06.2014
(73) Patentinhaber: Heidelberger Druckmaschinen AG, 69115 Heidelberg (DE)
(72) Erfinder: Ehrbar, David, 69190 Walldorf (DE); Müller, Andreas, 69120 Heidelberg (DE)

(56) Entgegenhaltungen:
- DE-A1- 4 406 740
- DE-A1- 19 804 120
- US-A1- 2012 068 401

## Beschreibung

Die Erfindung betrifft eine Vorrichtung zum Ausrichten von bogenförmigen Elementen gemäß dem Oberbegriff von Anspruch 1.

### Stand der Technik

Aus der DE 44 06 740 A1 ist eine Vorrichtung bekannt, welche Bogen passergenau ausgerichtet einer Bogen bearbeitenden Maschine zuführt. Die Vorrichtung besitzt dazu einen Saugbalken, welcher einen jeweiligen Bogen ansaugen und damit halten kann. Der Saugbalken kann motorisch in drei Freiheitsgraden in der Ausrichtebene verstellt werden und somit eine Ausrichtung eines jeweiligen Bogens bewirken: Eine Ausrichtung in Umfangsrichtung, eine Ausrichtung quer zur Umfangsrichtung und eine Drehbewegung in der Ausrichtebene. Nachteilig an dieser Vorrichtung ist, dass keine Anpassung der Saugleiste an das Bogenformat vorgesehen ist. Werden nicht alle Saugöffnungen der Saugleiste durch einen jeweiligen Bogen abgedeckt, so kann der Saugdruck zusammenbrechen und die Funktion der Saugleiste aufgehoben werden. Um diesem Problem zu begegnen, ist es aus dem Stand der Technik bekannt, entweder eine händische Anpassung der Saugleiste durch den Maschinenbediener vorzusehen oder einen Verstellmotor auf der Saugleiste zu montieren, um so eine Anpassung der Saugleiste an das Bogenformat sicher zu stellen. Problematisch bei ersterer Lösung ist deren Fehleranfälligkeit und das Zeiterfordernis; problematisch an der zweiten Lösung ist die höhere bewegte Masse und der hohe Verschleiß der vielbewegten Anschlusskabel des Verstellmotors.

DE 198 04 120 A1 offenbart, eine Vorrichtung gemäß dem Oberbegriff des Anspruchs 1. Aufgabenstellung

Aufgabe der vorliegenden Erfindung ist es daher, eine Vorrichtung zum Ausrichten zu schaffen, welche die Nachteile des Standes der Technik zumindest verringert und eine einfache und automatisierbare Veränderung eines Kontaktelements ermöglicht.

Gelöst wird diese Aufgabe durch eine Vorrichtung mit den Merkmalen von Anspruch 1.

Die erfindungsgemäße Vorrichtung dient dem Ausrichten von bogenförmigen Elementen in einer Ebene (Ausrichtebene) mit einem in mindestens zwei Freiheitsgraden (in oder parallel zur Ausrichtebene) beweglichen veränderbaren Kontaktelement, welches die bogenförmigen Elemente während deren Ausrichtung kontaktiert und hält, und mit mindestens zwei ansteuerbaren Antrieben zum Bewegen des Kontaktelements in der Ebene. Erfindungsgemäß weist das veränderbare Kontaktelement mindestens einen Schalter mit mindestens zwei Schaltstellungen auf und ein einem jeweiligen Schalter zugeordnetes Gegenelement. Der mindestens eine Schalter und das mindestens eine Gegenelement sind mittels der ansteuerbaren Antriebe jeweils in mechanischen Eingriff miteinander bringbar zur Verstellung des mindestens einen Schalters. Sobald der mindestens eine Schalter und das mindestens eine Gegenelement in Eingriff sind kann durch eine Bewegung des Kontaktelements mit dem Schalter mittels der Antriebe eine Betätigung bzw. Verstellung des Schalters erfolgen. Diese ergibt sich durch die Relativbewegung von Schalter und Gegenelement.
Diese Lösung hat den Vorteil, dass kein zusätzlicher Stellantrieb erforderlich ist für die Veränderung des Kontaktelements, dass keine schweren mechanischen oder elektronischen Komponenten auf dem Kontaktelement befestigt werden müssen und dass die Veränderung des Kontaktelements keinen Eingriff des Maschinenbedieners erfordert.

In einer besonders vorteilhaften und daher bevorzugten Weiterbildung der erfindungsgemäßen Vorrichtung sind die Antriebe derart ansteuerbar, dass das Kontaktelement mit dem mindestens einen Schalter zu einem jeweiligen Gegenelement zustellbar und nach mechanischem Eingriff von Schalter und Gegenelement das Kontaktelement relativ zu dem Gegenelement verfahrbar ist zum Verstellen des Schalters. Das heißt, die Verstellung des Schalters erfolgt durch gezielte Bewegung des Kontaktelements durch entsprechende Ansteuerung der mindestens zwei ansteuerbaren Antriebe. In anderen Worten: Sobald der mindestens eine Schalter und das mindestens eine Gegenelement in Eingriff sind kann durch eine Bewegung des Kontaktelements mit dem daran befestigten Schalter mittels der Antriebe eine Betätigung bzw. Verstellung des Schalters erfolgen. Diese ergibt sich durch die Relativbewegung von Schalter und Gegenelement.

Der mindestens eine Schalter kann dabei als Drehschalter, Kippschalter oder Schiebeschalter ausgeführt sein.
Das mindestens eine Gegenelement kann insbesondere gestellfest sein.

Weiter vorteilhaft ist es, wenn die mindestens zwei Freiheitsgrade des Kontaktelements eine Beweglichkeit in einer Umfangsrichtung, quer zu der Umfangsrichtung und gegebenenfalls zusätzlich eine Drehbeweglichkeit in der Ebene umfassen.

In vorteilhafter Ausgestaltung der erfindungsgemäßen Vorrichtung weisen der mindestens eine Schalter und ein jeweiliges Gegenelement komplementär profilierte Oberflächen auf, welche zum Beispiel gezahnt sind. So kann der Schalter als Drehschalter mit einer Außenverzahnung und das Gegenelement als Zahnstange ausgeführt sein.

In einer besonders vorteilhaften und daher bevorzugten Ausführungsform der erfindungsgemäßen Vorrichtung ist eine jeweilige Schaltstellung des Schalters einem bestimmten Format der bogenförmigen Elemente zugeordnet, d.h., dass durch Betätigen des Schalters eine Formatanpassung des Kontaktelements vorgenommen werden kann. In vorteilhafter Weiterbildung kann das Kontaktelement dabei als Saugbalken oder als Saugplatte ausgeführt sein und eine Verstellung des mindestens einen Schalters eine Anpassung des Saugbereichs bewirken, insbesondere zur Anpassung an das Format der bogenförmigen Elemente.
In einer vorteilhaften Weiterbildung ist der mindestens eine Schalter als Drehventil ausgeführt und der Saugbalken oder die Saugplatte weist eine Mehrzahl von Saugöffnungen auf, welche in Saugkanälen fortgesetzt werden, d.h. die Saugöffnungen sitzen jeweils am Ende eines Saugkanals. Durch Betätigung des Schalters verbindet das Drehventil einen oder mehrere Saugkanäle mit einer Unterdruckquelle und an einer jeweiligen Saugöffnung wird dadurch ein Unterdruck bereit gestellt.

In einer vorteilhaften Ausführungsvariante der erfindungsgemäßen Vorrichtung zum Ausrichten gehen die Schaltstellungen des mindestens einen Schalters stufenlos ineinander über und das Kontaktelement kann stufenlos verändert werden. Beispielsweise ist so eine stufenlose Anpassung an eine beliebige Bogenformatbreite möglich.

Die beschriebene Erfindung und die beschriebenen vorteilhaften Weiterbildungen der Erfindung stellen auch in beliebiger Kombination miteinander vorteilhafte Weiterbildungen der Erfindung dar.

Hinsichtlich weiterer Vorteile und in konstruktiver und funktioneller Hinsicht vorteilhafter Ausgestaltungen der Erfindung wird auf die Unteransprüche sowie die Beschreibung von Ausführungsbeispielen unter Bezugnahme auf die beiliegenden Zeichnungen verwiesen.

### Ausführungsbeispiel

Die Erfindung soll anhand bevorzugter Ausführungsbeispiele noch näher erläutert werden. Es zeigen in schematischer Darstellung:
- Figur 1:: die erfindungsgemäße Vorrichtung zum Ausrichten
- Figuren 2a und 2b:: alternative Ausgestaltungen von Schalter und Gegenelement
- Figuren 3a und 3b:: eine Einrichtung zur Kollisionsverhinderung während dem Betrieb der Vorrichtung zum Ausrichten

Einander entsprechende Elemente und Bauteile sind in den Figuren mit gleichen Bezugszeichen versehen.

Figur 1 zeigt in einer Ansicht von unten eine Ausrichtvorrichtung 10, welche in Transportrichtung T betrachtet zwischen einem Anleger 20 und einer Bogen bearbeitenden Maschine 30 angeordnet ist. Durch die Ausrichtvorrichtung 10 wird ein von dem Anleger 20 kommender Bogen 100 ergriffen, ausgerichtet und an Greifer 31 der Bogen bearbeitenden Maschine 30 übergeben.

Die Ausrichtvorrichtung 10 besitzt ein Kontaktelement 2, welches in der Ausführungsform gemäß Figur 1 als Saugplatte ausgeführt ist. Das Kontaktelement 2 ist symmetrisch zu einer Mittelachse aufgebaut, wobei in Figur 1 nur eine Hälfte dargestellt ist. Das Kontaktelement 2 kann von drei Antrieben 1 in seinen Freiheitsgraden 5 zum ersten in Umfangsrichtung, d. h. in Transportrichtung T, zum zweiten quer zur Umfangsrichtung T und zum dritten durch Verdrehen in der Ausrichtebene bewegt werden, wodurch ein jeweiliger Bogen 100 ausgerichtet werden kann. Das Kontaktelement 2 besitzt dazu eine Mehrzahl von Saugöffnungen 9, über welche ein Unterdruck bereitgestellt wird und wodurch ein jeweiliger Bogen 100 an das Kontaktelement 2 angesaugt und gehalten wird. Der gehaltene Bogen 100 kann so durch eine Ausrichtbewegung des Kontaktelements 2 ausgerichtet werden.
Um eine Veränderung des Kontaktelements 2 in Abhängigkeit vom Bogenformat des zu bearbeitenden Bogens 100 zu ermöglichen, können einzelne Saugöffnungen 9 zugeschaltet (und später wieder abgeschaltet) werden. In der Darstellung von Figur 1 sind die zwei innenliegenden Saugöffnungen 9 permanent über Saugkanäle 8 mit der Unterdruckeinleitung 14 verbunden, so dass an diesen Saugöffnungen 9 permanent ein Unterdruck wirkt. Die zusätzlichen drei Saugöffnungen 9 können über einen Schalter 3 zugeschaltet werden. Dies erfolgt durch eine Drehbewegung v des Schalters 3. In anderen Worten: Der Schalter 3 ist als Drehventil ausgeführt, welches eine Verbindung der Unterdruckeinleitung 14 mit zusätzlichen Saugkanälen 8 ermöglicht. Der Drehknopf 3 kann dabei aus Kunststoff bestehen, um eine gute Dichtwirkung bei gleichzeitig guten Verschleiß- und Reibungseigenschaften zu erzielen.
Weiter besitzt die Ausrichtvorrichtung 10 ein Gegenelement 4, welches mit dem Maschinengestell 7 verbunden ist und somit gestellfest ausgeführt ist. Während dem normalen Betrieb der Ausrichtvorrichtung 10, d. h. beim Ausrichten von Bogen 100 durch die Ausrichtvorrichtung 10, sind der Schalter 3 und das Gegenelement 4 beabstandet voneinander und kommen nicht miteinander in Kontakt. Soll jedoch eine Veränderung des Kontaktelements 2 erfolgen, d. h. wenn die Saugplatte 2 an das Bogenformat eines jeweiligen Bogens 100 angepasst werden soll, so wird der Schalter 3 und das Gegenelement 4 in mechanischen Eingriff miteinander gebracht durch eine Zustellbewegung, welche beispielsweise durch eine von den Antrieben 1 ausgeführte Bewegung des Kontaktelements 2 erreicht werden kann. Dazu kann das Kontaktelement 2 von den Antrieben 1 im Wesentlichen quer zur Transportrichtung T verschoben werden. Sobald der Schalter 3 und das Gegenelement 4 im mechanischen Eingriff miteinander stehen, kann durch eine Ausrichtbewegung des Kontaktelements 2 im Wesentlichen in Bogentransportrichtung T ein Verdrehen v des Schalters 3 relativ zu dem feststehenden Gegenelement 4 bewirkt werden. Durch die Drehbewegung des Schalters 3 kann das Drehventil des Schalters 3 derart verstellt werden, dass ein weiterer Saugkanal 8 mit der Unterdruckeinleitung 14 verbunden wird.
Wie dargestellt, kann der Schalter 3 mit einer Außenverzahnung 6 versehen sein und das Gegenelement 4 kann als Zahnstange ausgeführt sein.
In einer alternativen, nicht dargestellten Ausführungsform ist es auch denkbar, dass der Schalter 3 als Schiebeschalter mit einer Zahnstange und das Gegenelement 4 als mit dem Maschinengestell 7 verbundenes Zahnrad oder ebenfalls als Zahnstange ausgeführt ist. Sollen mehrere Saugkanäle 8 und damit mehrere Saugöffnungen 9 aktiviert werden und ist ein großer Verstellweg des Kontaktelements 2 erforderlich, so kann das Kontaktelement 2 mehrere Hübe durchführen. Hierbei setzt - bezogen auf die ersgenannte Ausführungsform - der nachfolgende Hub jeweils immer um ein ganzzahliges Vielfaches der Zahnteilung der Zahnstange versetzt an, um ein sauberes Kämmen der Zähne von Zahnrad und Zahnstange sicher zu stellen.

Der Schalter 3 kann weiter eine Rastvorrichtung aufweisen (hier nicht dargestellt), die aus einem gebogenen Federblech bestehen kann, welches in Nuten bzw. Vertiefungen auf der Verzahnung 6 des Schalters 3 eingreift. Diese Nuten bzw. Vertiefungen sind jeweils Schaltstellungen des Schalters 3 zugeordnet, so dass eine einmal eingestellte Lage des Schalters 3 bis zum nächsten Einstellvorgang beibehalten wird, selbst dann, wenn das Kontaktelement 2 im Betrieb Erschütterungen, d. h. Vibrationen erfährt.

Um eine Kollision des Schalters 3 mit dem Gegenelement 4 im Normalbetrieb der Ausrichtvorrichtung 10 zu verhindern, kann, wie in Figur 2 dargestellt, vorgesehen sein, dass ein am Maschinengestell 7 befestigter Pneumatikzylinder 13 eine ggfs. zusätzliche Zustellbewegung des Gegenelements 4 realisiert. Dadurch wird das Gegenelement 4 in einen Bereich gefahren, in welchen der Schalter 3 durch Verschiebung des Kontaktelements 2 gebracht werden kann und die profilierten Oberflächen 6 von Schalter 3 und Gegenelement, hier ausgeführt als Verzahnung, miteinander in Eingriff bringbar sind.

Alternativ zu der zuvor beschriebenen runden Ausführungsform des Schalters 3 kann auch, wie in Fig. 2b dargestellt, der Schalter 3 eine profilierte Oberfläche 6 aufweisen, welche als schneckenförmiges Unrundzahnrad ausgeführt ist. Durch die Bestimmung des Zeitpunkts, zu welchem die Verzahnungen 6 von Schalter 3 und Gegenelement 4 miteinander in Eingriff gebracht werden, kann auf die Schaltstellung des Schalters 3 geschlossen werden.
Zur Erfassung der momentanen Schaltstellung des Schalters 3 kann alternativ ein gestellfester Sensor 15 vorgesehen sein. Der Sensor 15 kann dabei beispielsweise als induktiver oder kapazitiver Näherungssensor ausgeführt sein, welcher eine in die Oberfläche des Schalters 3 eingearbeitete eisenmetallische Komponente erfasst und damit eine Referenzstellung des Drehschalters 3 erkennen kann.

In Figur 3a ist in einer Draufsicht und in Figur 3b in einer Ansicht dargestellt, wie eine Kollision im Falle eines Fehlverhaltens eines der Antriebe 1 von dem Kontaktelement 2 mit dem Gegenelement 4 verhindert werden kann. Dazu sind Anschläge 12 vorgesehen, welche zwar ein Verfahren des Kontaktelements 2 zur Ausrichtung von Bogen 100 ermöglichen, jedoch einen darüber hinaus gehenden größeren Verfahrbereich blockieren. Diese Anschläge 12 sind jeweils von Aktoren 13 verstellbar, können beispielsweise durch Pneumatikzylinder 13 geschwenkt werden, und geben in ihrer inaktiven Stellung einen größeren Verfahrbereich frei. In diesem größeren Verfahrbereich können dann Schalter 3 und Gegenelement 4 miteinander in Eingriff gebracht werden und es kann - wie obenstehend ausgeführt - eine Verstellung des Schalters 3 durch Relativbewegung von Schalter 3 und Gegenelement 4 erfolgen.

### Bezugszeichenliste

- 1: Antrieb
- 2: Kontaktelement (Saugplatte)
- 3: Schalter
- 4: Gegenelement
- 5: Freiheitsgrade
- 6: profilierte Oberfläche
- 7: Maschinengestell
- 8: Saugkanal
- 9: Saugöffnung
- 10: Ausrichtvorrichtung
- 11: Antriebshebel
- 12: Anschlag
- 13: Aktor (Pneumatikzylinder)
- 14: Unterdruckeinleitung
- 15: gestellfester Sensor

- 20: Anleger mit Bogenstapel

- 30: Bogen bearbeitende Maschine
- 31: Greifer

- 100: Bogen

- a: Zustellbewegung
- v: Verstellbewegung
- T: Transportrichtung / Umfangsrichtung

## Patentansprüche

1. Vorrichtung (10) zum Ausrichten von bogenförmigen Elementen (100) in einer Ebene mit einem in mindestens zwei Freiheitsgraden (5) beweglichen veränderbaren Kontaktelement (2) und mindestens zwei ansteuerbaren Antrieben (1) zum Bewegen des Kontaktelements (2),
wobei das veränderbare Kontaktelement (2) mindestens einen Schalter (3) mit mindestens zwei Schaltstellungen aufweist, **dadurch gekennzeichnet, dass** die Vorrichtung (10) mindestens ein einem jeweiligen Schalter (3) zugeordnetes Gegenelement (4) aufweist, wobei der mindestens eine Schalter (3) und das mindestens eine Gegenelement (4) jeweils in mechanischen Eingriff miteinander bringbar (a) sind zur Verstellung (v) des mindestens einen Schalters (3).

2. Vorrichtung zum Ausrichten nach Anspruch 1,
**dadurch gekennzeichnet,**
**dass** die Antriebe (1) derart ansteuerbar sind, dass das Kontaktelement (2) mit dem mindestens einen Schalter (3) zu einem jeweiligen Gegenelement (4) zustellbar und nach mechanischem Eingriff relativ zu diesem verfahrbar ist zum Verstellen (v) des Schalters (3).

3. Vorrichtung zum Ausrichten nach einem der vorangehenden Ansprüche,
**dadurch gekennzeichnet,**
**dass** der mindestens eine Schalter (3) als Drehschalter oder Schiebeschalter ausgeführt ist.

4. Vorrichtung zum Ausrichten nach einem der vorangehenden Ansprüche,
**dadurch gekennzeichnet,**
**dass** die mindestens zwei Freiheitsgrade (5) eine Beweglichkeit in einer Umfangsrichtung (T), quer zu der Umfangsrichtung (T) und gegebenenfalls eine Drehbeweglichkeit in der Ebene umfassen.

5. Vorrichtung zum Ausrichten nach einem der vorangehenden Ansprüche,
**dadurch gekennzeichnet,**
**dass** der mindestens eine Schalter (3) und ein jeweiliges Gegenelement (4) komplementär profilierte Oberflächen (6) aufweisen.

6. Vorrichtung zum Ausrichten nach einem der vorangehenden Ansprüche,
**dadurch gekennzeichnet,**
**dass** das mindestens eine Gegenelement (4) gestellfest ist.

7. Vorrichtung zum Ausrichten nach einem der vorangehenden Ansprüche,
**dadurch gekennzeichnet,**
**dass** die Schaltstellungen des mindestens einen Schalters (3) stufenlos ineinander übergehen.

8. Vorrichtung zum Ausrichten nach einem der vorangehenden Ansprüche,
**dadurch gekennzeichnet,**
**dass** eine jeweilige Schaltstellung des Schalters (3) einem bestimmten Format der bogenförmigen Elemente (100) zugeordnet ist.

9. Vorrichtung zum Ausrichten nach einem der vorangehenden Ansprüche,
**dadurch gekennzeichnet,**
**dass** das Kontaktelement (2) als Saugbalken oder als Saugplatte ausgeführt ist und eine Verstellung (v) des mindestens einen Schalters (3) eine Anpassung des Saugbereichs (8, 9) bewirkt.

10. Vorrichtung zum Ausrichten nach Anspruch 9,
**dadurch gekennzeichnet,**
**dass** der mindestens eine Schalter (3) als Drehventil ausgeführt ist und der Saugbalken oder die Saugplatte eine Mehrzahl von in Saugöffnungen (9) endenden Saugkanälen (8) aufweist.

## Claims

1. Device (10) for aligning sheet-shaped elements (100) in a plane, the device comprising a changeable contact element (2) movable in at least two degrees of freedom (5) and at least two actuatable drives (1) for moving the contact element (2),
wherein the changeable contact element (2) has at least one switch (3) with at least two switching positions,
**characterized**
**in that** the device (10) includes at least one counter-element (4) assigned to a respective switch (3), wherein the at least one switch (3) and the at least one counter-element (4) are engageable (a) with one another in a mechanical engagement to adjust (v) the at least one switch (3).

2. Device for aligning according to claim 1,
**characterized**
**in that** the drives (1) are actuatable in such a way that the contact element (2) with the at least one switch (3) is adjustable towards a respective counter-element (4) and, after mechanical engagement, movable relative to the counter-element (4) to adjust (v) the switch (3).

3. Device for aligning according to any one of the preceding claims,
**characterized**
**in that** the at least one switch (3) is designed as a rotary switch or a slide switch.

4. Device for aligning according to any one of the preceding claims,
**characterized**
**in that** the at least two degrees of freedom (4) comprise movability in a circumferential direction (T) and in a direction perpendicular to the circumferential direction (T) and potentially a rotational movability in the plane.

5. Device for aligning according to any one of the preceding claims,
**characterized**
**in that** the at least one switch (3) and a respective counter-element (4) have surfaces (6) with complementary profiles.

6. Device for aligning according to any one of the preceding claims,
**characterized**
**in that** the at least one counter-element (4) is fixed to a frame.

7. Device for aligning according to any one of the preceding claims,
**characterized**
**in that** the switching positions of the at least one switch (3) transition smoothly into one another.

8. Device for aligning according to any one of the preceding claims,
**characterized**
**in that** a respective switching position of the switch (3) is assigned to a specific format of the sheet-shaped elements (100).

9. Device for aligning according to any one of the preceding claims,
**characterized**
**in that** the contact element (2) is designed as a suction bar or suction plate and in that an adjustment (v) of the at least one switch (3) effects an adjustment of the suction area (8, 9).

10. Device for aligning according to claim 9,
**characterized**
**in that** the at least one switch (3) is designed as a rotary valve and in that the suction bar or suction plate includes a plurality of suction channels (8) terminating in suction openings (9).

## Revendications

1. Dispositif (10) d'alignement d'éléments en feuilles (100) dans un plan avec un élément de contact (2) mobile variable selon au moins deux degrés de liberté (5) et au moins deux entraînements (1) pilotables pour le déplacement de l'élément de contact (2),
pour lequel
l'élément de contact (2) variable présente au moins un interrupteur (3) avec au moins deux positions de commutation, **caractérisé en ce que**
le dispositif (10) présente au moins
un contre-élément (4) affecté à un interrupteur (3) respectif, pour lequel l'interrupteur (3) au moins et le contre-élément (4) au moins peuvent être respectivement amenés en prise mécanique (a) pour le réglage (v) de l'interrupteur (3) au moins.

2. Dispositif d'alignement selon la revendication 1,
**caractérisé en ce**
**que** les entraînements (1) sont pilotables de sorte que l'élément de contact (2) présentant au moins un interrupteur (3) peut être positionné par rapport à un contre-élément (4) respectif et déplacé relativement à ce dernier après entrée en prise mécanique, en vue du réglage (v) de l'interrupteur (3).

3. Dispositif d'alignement selon l'une des revendications précédentes,
**caractérisé en ce**
**que** l'interrupteur (3) au moins est exécuté comme interrupteur rotatif ou interrupteur à coulisse.

4. Dispositif d'alignement selon l'une des revendications précédentes,
**caractérisé en ce**
**que** les deux degrés de liberté (5) au moins incluent une mobilité dans une direction circonférentielle (T), perpendiculairement par rapport à la direction circonférentielle (T) et, le cas échéant, une mobilité en rotation dans le plan.

5. Dispositif d'alignement selon l'une des revendications précédentes,
**caractérisé en ce**
**que** l'interrupteur (3) au moins et un contre-élément (4) respectif présentent des surfaces (6) profilées complémentaires.

6. Dispositif d'alignement selon l'une des revendications précédentes,
**caractérisé en ce**
**que** le contre-élément (4) au moins est solidaire du bâti.

7. Dispositif d'alignement selon l'une des revendications précédentes,
**caractérisé en ce**
**que** les positions de commutation de l'interrupteur (3) au moins s'enchaînent en continu.

8. Dispositif d'alignement selon l'une des revendications précédentes,
**caractérisé en ce**
**qu'**une position de commutation respective de l'interrupteur (3) est affectée à un format défini des éléments en feuilles (100).

9. Dispositif d'alignement selon l'une des revendications précédentes,
**caractérisé en ce**
**que** l'élément de contact (2) est exécuté comme barre aspirante ou plaque aspirante et qu'un réglage (v) de l'interrupteur (3) au moins provoque une adaptation de la zone d'aspiration (8,9).

10. Dispositif d'alignement selon la revendication 9,
**caractérisé en ce**
**que** l'interrupteur (3) au moins est exécuté comme distributeur rotatif et que la barre aspirante ou la plaque aspirante présente plusieurs canaux d'aspiration (8) débouchant dans les ouvertures d'aspiration (9).
